# EUROPÄISCHE PATENTSCHRIFT

(11) **EP 1 370 772 B1**
(45) Veröffentlichungstag und Bekanntmachung des Hinweises auf die Patenterteilung: **18.08.2004**
(21) Anmeldenummer: 02702406.6
(22) Anmeldetag: 13.03.2002
(51) Int. Cl.: F15B 1/10

(54) **HYDROPNEUMATISCHER DRUCKSPEICHER**
HYDROPNEUMATIC ACCUMULATOR
ACCUMULATEUR DE PRESSION HYDROPNEUMATIQUE

(30) Priorität: 17.03.2001 DE 10112976
(43) Veröffentlichungstag der Anmeldung: 17.12.2003
(73) Patentinhaber: HYDAC Technology GmbH, D-66280 Sulzbach (DE)
(72) Erfinder: BALTES, Herbert, 66679 Losheim (DE); LEHNERT, Markus, 66763 Dillingen (DE)
(74) Vertreter: Bartels, Martin Erich Arthur
(86) Internationale Anmeldenummer: PCT/EP2002/002750
(87) Internationale Veröffentlichungsnummer: WO 2002/075161

(56) Entgegenhaltungen:
- EP-A- 0 927 631
- DE-A- 1 675 349
- DE-A- 2 852 912
- DE-A- 4 405 009
- US-A- 2 360 590

## Beschreibung

Die Erfindung bezieht sich auf einen hydropneumatischen Druckspeicher mit den Merkmalen des Oberbegriffes des Patentanspruches 1.

Dahingehende Hydrospeicher sind in einer Vielzahl von Bau- und Ausführungsformen bekannt, wobei eine der Hauptaufgaben von Hydrospeichem (Druckspeicher) es ist, bestimmte Volumen unter Druck stehender Flüssigkeit einer Hydroanlage aufzunehmen und diese bei Bedarf wieder an die Anlage zurückzugeben.

Durch die DE-A-41 31 790 ist eine Blase oder Membran für einen dahingehenden Speicher bekannt, die eine elastische Materialschicht umfaßt, mit einer an diese laminierten Gas-Sperrschicht und mit einem elastischen Befestigungsteil, das an einer innenfläche eines peripheren Randstückes der elastischen Materiallage ausgebildet ist, so daß dieses oder die Materiallage an ein Gehäuse gepresst werden kann, wenn das Befestigungsteil mittels eines Halterungselementes am Gehäuse angebracht wird. Die Membran ist im Querschnitt W-förmig ausgebildet, wobei die Dicke der elastischen Materiallage sich vermindert in einem zwischenliegenden Abschnitt von dieser und/oder sie vergrößert sich an einem gekrümmten Umkehrbereich der Materiallage. Der konvexe Mittenbereich der W-förmigen Membran kehrt sich also zum Rand der Membran und mithin in Richtung des Befestigungsteiles in eine konkav verlaufende Krümmung um und trotz der in diesem Bereich vorgesehenen Dickenverstärkung der Membran ist bei einer Vielzahl von Lastwechselspielen ein Einreißen derselben und mithin ein Versagen des Speichers nicht auszuschließen.

Demgegenüber ist bei einem Druckspeicher gemäß der DE-A-40 18 318 bereits vorgeschlagen worden, die Unterteilung der Membran in gelenkig miteinander verbundene Zonen vorzunehmen, um so eine unkontrollierte Auffaltung der Membran bei deren Arbeitsbewegungen vermeiden zu helfen und um dergestalt zu längeren Standzeiten zu gelangen. Bei der bekannten Lösung ist demgemäß zwischen Umlenkstellen der Membran in Form der Filmgelenke die Membran platten- oder streifenförmig erhaben ausgebildet, was jedoch beim Abwickelvorgang der Membran sich ungünstig gestalten kann, insbesondere wenn die plattenartigen Erhebungen aneinander stoßen und es damit zu erhöhten Krafteinleitungen im Bereich der Filmgelenkstellen kommt.

Durch die DE-A-1 675 349 ist ein gattungsgemäßer hydropneumatischer Druckspeicher bekannt mit einem Speichergehäuse und einer darin befindlichen, ein bewegliches Trennelement zwischen einem ersten Raum, insbesondere Gasraum, und einem zweiten Raum, insbesondere Flüssigkeitsraum, bildenden Membran, die mehrere Ringbereiche aufweist, die über ringförmige in der Art von Gelenken wirkende Schwachstellen miteinander verbunden sind, wobei die Ringbereiche an der von der Wand des Speichergehäuses abgewandten Innenseite der Membran Erhebungen aufweisen, die im Zentralbereich zwischen benachbarten Schwachstellen die größte, die Wandstärke der Membran vergrößernde Höhe und eine zu diesen Schwachstellen hin jeweils abfallende und zumindest in Teilbereichen konvexe Form besitzen. Bei der bekannten Lösung bilden die Erhebungen ringförmige Wülste oder Rippen aus, die aus der Ebene des Trennelementes in Richtung der Innenseite der Membran vorstehen und die mit ihren konvexen Wölbungen nach beiden Richtungen hin steil abfallen und dergestalt in die langgezogenen ringförmigen Wandbereiche der Trennmembran. übergehen, die in Längsrichtung des Hydrospeichers gesehen die Erhebungen in der Ausgangslage des Trennelementes in äquidistantem Abstand zueinander haften. Aufgrund der scharf abgegrenzten Übergänge zwischen den wulst- oder ringförmigen Erhebungen und den Schwachstellen, die aus Teilen des Trennelementes gleicher Wandstärke gebildet sind, sind Knickstellen in der Membran gebildet mit der Folge, daß es bei deren Bewegung lokal zu Überbeanspruchungen und mithin ihrem Versagen kommen kann.

Ausgehend von diesem Stand der Technik stellt sich die Erfindung die Aufgabe, einen Druckspeicher der betrachteten Art zu schaffen, der sich durch ein besonders gutes Betriebsverhalten der Membran auszeichnet, so daß eine lange Lebensdauer auch beim Betrieb mit hohen Druckverhältnissen und hohen Druckänderungs-Geschwindigkeiten erreichbar ist.

Bei einem Druckspeicher der eingangs genannten Art ist diese Aufgabe erfindungsgemäß dadurch gelöst, daß die Erhebungen zumindest in dem an die benachbarten Schwachstellen angrenzenden Bereich zu der auf die gestreckte Form der Membran bezogenen Tangentialebene der betreffenden Schwachstellen zu diesen unter einem flachen Winkel abfallen, der weniger als 20° beträgt.

Die erfindungsgemäß vorgesehene Formgebung mit zu den Gelenkstellen hin flach abfallenden Bereichen der Membran vermeidet die Gefahr, daß bei der Fältung der Membran allzu scharfe Knickstellen an den Gelenken ausgebildet werden, wie dies bei den oben erwähnten, bekannten gattungsgemäßen Druckspeicher der Fall ist. Somit ist die schädliche Kerbwirkung vermieden. Demgegenüber erfolgen die Gelenkbewegungen bei der erfindungsgemäßen Formgebung mit einem gewissen Krümmungsradius, wodurch die Gefahr einer örtlichen Überbeanspruchung der Membran vermieden ist. Ohne übermäßige Vergrößerung der Wandstärke der Membran sind somit vergleichsweise größere Druckausschläge und Druckänderungs-Geschwindigkeiten zulässig.

Aus der DE-A-28 52 912 ist bei einem Druckspeicher mit einem dickwandigen Trennelement aus Gummi zwar die Ausbildung von inneren Ringbereichen am Trennelement mit wulstartigen Erhebungen an sich bekannt. Hierbei handelt es sich jedoch um Wülste oder Rippen, die aus der Ebene des Trennelementes vorstehen, ohne daß die Wülste oder Rippen durch filmgelenkartig wirkende Schwachstellen voneinander getrennt wären. Außerdem besitzen die Wülste in den einander benachbarten Bereichen eine jeweils steil abfallende Form, so daß ein schonender Abwickelvorgang mit dieser bekannten Membran nicht erreichbar ist.

Bei einer bevorzugten Ausführungsform des erfindungsgemäßen Druckspeichers besitzen die Schwachstellen eine konkave Form, wobei bei der Membran eine alternierende Abfolge von konvexen mit konkaven Bereichen gegeben ist. Hierdurch ergeben sich besonders gute Biege- und Abrolleigenschaften bei der Faltenbildung der Membran. Vorzugsweise besitzt dabei die Membran in ihrer Ausgangsstellung entlang ihrer äußeren Oberfläche eine stetige und im wesentlichen gleichförmige Krümmung und die Membran ist in ihrer Ausgangsstellung in der Art einer Halbkugel ausgebildet.

Vorzugsweise beträgt der Winkel zwischen dem sich an die angrenzenden Schwachstellen anschließenden Bereich der Erhebungen und der der betreffenden Schwachstelle zugehörigen Tangentialebene, bezogen auf die gestreckte Form der Membran, weniger oder gleich 15°.

Besonders gute Biegeeigenschaften ergeben sich bei der Faltenbildung der Membran, wenn die Erhebungen in dem an die Schwachstellen angrenzenden Bereich eine konkave Wölbung und in dem der größten Höhe der Erhebung benachbarten Bereich eine konvexe Wölbung besitzen. Zumindest Teile der Erhebungen können jedoch auch durch ebene Flächen gebildet sein, die vorzugsweise zu den benachbarten Schwachstellen hin abfallen.

Bei einer Membran mit einem kreisrunden Querschnitt und mit konzentrisch zueinander angeordneten Ringbereichen, die durch Kreistinien bildende Schwachstellen begrenzt sind, können die Ringbereiche oder zumindest ein Teil derselben, durch zu den Kreislinien quer verlaufende Schwachstellen unterteilt sein, wobei diese Schwachstellen vorzugsweise, bezogen auf den Kreisquerschnitt, radial verlaufen.

Die Erfindung eröffnet die vorteilhafte Möglichkeit, die Membran aus einem gasdichten Monotayer-Kunststoff herzustellen, beispielsweise aus einem Polyamid, einem Polyamid-Blend, Polyethylentherephthalat, Polyethylennaphthalat oder Polyvinylidenchlorid.

Nachstehend ist die Erfindung anhand von in der Zeichnung dargestellten Ausführungsbeispielen im einzelnen erläutert.
Es zeigen in prinzipieller und nicht maßstäblicher Darstellung:
- Fig. 1: einen Längsschnitt durch einen Druckspeicher gemäß einem Ausführungsbeispiel der Erfindung;
- Fig. 2: eine in größerem Maßstab halbseitig und stark schematisch vereinfacht gezeichnete Darstellung der in ihrem gestreckten Zustand befindlichen Membran des Druckspeichers von Fig. 1;
- Fig. 3: eine in dem der Fig. 1 entsprechenden Maßstab gezeichnete Draufsicht der Membran des Ausführungsbeispiels und
- Fig. 4: eine der Fig. 3 ähnliche Draufsicht der Membran eines abgewandelten Ausführungsbeispiels.

Bei dem in Fig. 1 dargestellten Druckspeicher handelt es sich um einen sog. Membranspeicher mit einem in einem Gehäuse 1 angeordneten Trennelement in Form einer Membran 3. Die Membran 3 trennt das Gehäuse 1 in seinem Inneren in einen ersten Raum, beim vorliegenden Beispiel einen Flüssigkeitsraum 5, und in einen zweiten Raum, beim vorliegenden Beispiel einen Gasraum 7. Sowohl der Flüssigkeitsraum 5 als auch der Gasraum 7 weisen jeweils einen Anschluß 9 bzw. 11 auf, mittels deren der Druckspeicher an Rohrleitungen eines Hydrauliksystems (nicht dargestellt) anschließbar ist bzw. über den der Gasdruck eingestellt werden kann. Vergleichbare Druckspeicher mit den bisher beschriebenen Merkmalen gehören zum Stand der Technik, so daß im folgenden der Speicher nur noch insofern erläutert wird, als es zur Darstellung der Erfindung notwendig ist.

Das Gehäuse 1 besteht, in Blickrichtung auf Fig. 1 gesehen, aus einer oberen Gehäuseschale 13 und einer unteren Gehäuseschale 15, die längs einer Nahtstelle 17 aneinanderstoßen. Längs dieser Nahtstelle 17 sind die beiden Schalen 13 und 15 zur Bildung des Gehäuses 10 mittels eines Elektronenstrahl-Schweißverfahrens oder Laserschweißens miteinander verbindbar.

Im Inneren des Gehäuses 1 ist zum Halten der in Fig. 1 und 2 in ihrem gestreckten Zustand gezeigten Membran 3 ein Stahlring 19 vorgesehen, dessen Höhe derart bemessen ist, daß er mit einem Überstand die Nahtstelle 17 im Inneren des Gehäuses 1 überdeckt. An seiner dem Gasraum 7 zugekehrten Seite weist der Ring 19 Ausnehmungen in Form von Einkerbungen 21 auf, die im Querschnitt rechteckförmig ausgebildet sind und die in gleichen Abständen voneinander rings um den Ring 19 herumgeführt sind. Auf seiner dem Flüssigkeitsraum 5 zugekehrten Seite weist der Ring 19 auf seiner der Gehäuseinnenwand zugekehrten Seite eine umfängliche Ringnut 23 auf, deren, in Blickrichtung auf Fig. 1 gesehen, unterer Rand eine Schulterfläche 25 als Widerlager für einen einen rechteckförmigen Querschnitt aufweisenden Randwulst 27 der Membran 3 bildet. Der Querschnitt des Randwulstes 27 und die Tiefe der Ringnut 23 sind so bemessen, daß die Membran am Randwulst 27 gasdicht an der Gehäuseinnenwand gehalten ist, wenn der Ring 19 im Speichergehäuse fixiert ist. Dies geschieht im Zuge des Schweißvorganges, der nach dem Aufsetzen der oberen Gehäuseschale 13 durchgeführt wird, um das Gehäuse 1 an der Nahtstelle 17 zu verschweißen, wobei der Ring 19 mit dem Gehäuse 1 fest verschweißt wird.

Nähere Einzelheiten der Gestaltung der Membran 3 sind aus den Fig. 1 bis 3 entnehmbar. Fig. 1 und 3 zeigen, daß die Membran 3 in Draufsicht bei einem kreisrunden Querschnitt eine in Seitenansicht etwa halbkugelige Form besitzt. Wie am deutlichsten aus Fig. 2 zu entnehmen ist, besitzt die Membran 3 an ihrer gesamten Außenseite, abgesehen vom endseitigen Randwulst 27, eine glatte Oberfläche, weist jedoch an ihrer Innenseite eine Konturierung auf. Bei dem in Fig. 1 bis 3 gezeigten Ausführungsbeispiel ist die Konturierung derart, daß die Membran 3 an ihrer Innenseite in konzentrische Ringbereiche 31,33,35,37 und 39 unterteilt wird. Diese Ringbereiche sind seitlich jeweils durch Schwachstellen 61,63,65,67,69 und 71 begrenzt, in denen die Membran 3 die geringste Wandstärke besitzt. Diese Schwachstellen erstrecken sich längs des Umfanges der Innenseite der Membran längs Kreislinien 41,43,45,47,49 bzw. 51. In den Ringbereichen 31,33,35,37 und 39 zwischen den Schwachstellen befinden sich flache, wulstartige Erhebungen 81,83,85,87 und 89, siehe Fig. 2.

Wie aus Fig. 2 deutlich ersichtlich ist, besitzen die Erhebungen 81,83,85, 87,89 jeweils im Zentralbereich zwischen den angrenzenden Schwachstellen 61,63,65,67,69 bzw. 71 ihre größte Höhe, die der größten Wandstärke der Membran entspricht. Bei dem gezeigten Beispiel weisen die Erhebungen in diesem Zentralbereich jeweils eine konvexe Wölbung 91 auf. Seitlich an die konvexe Wölbung 91 schließt sich jeweils ein sich bis zu den angrenzenden Schwachstellen erstreckender konkaver Bereich 93 an. Die konkaven Bereiche 93 erstrecken sich jeweils flach abfallend zu den jeweils zugeordneten Schwachstellen, wobei der flache Neigungswinkel gegenüber der auf die jeweilige Schwachstelle bezogenen Tangentialebene der in gestrecktem Zustand befindlichen Membran 3 vorzugsweise in der Größenordnung von 12° bis 14° liegt.

Aufgrund dieser Konfiguration mit an den Schwachstellen 61,63,65,67, 69,71 sanft ansteigenden Erhebungen 81,83,85,87,89 bilden die Schwachstellen bei den aufgrund der Arbeitsbewegung der Membran 3 eintretenden Faltenbildungen der Membran 3 Gelenkstellen in der Art von Filmgelenken, an denen zwar die Faltung der Membran kontrolliert erfolgt, jedoch aufgrund der erfindungsgemäßen Konfiguration keine scharfen Knicke gebildet werden, so daß örtliche Überbeanspruchungen des Membranwerkstoffes vermieden sind und eine hohe Betriebslebensdauer erreicht wird.

Fig. 4 zeigt ein zweites Ausführungsbeispiel, bei dem die Membran 3 zusätzlich zu den längs der Kreislinien 41,43,45,47,49,51 verlaufenden Schwachstellen noch durch sich radial (bezogen auf die Kreisform) verlaufende Schwachstellen 95 gelenkig gestaltet ist. Diese radial verlaufenden Schwachstellen 95 unterteilen jeweils die innerhalb der Ringbereiche befindlichen, wulstartigen Erhebungen, die, ebenso wie dies in Fig. 2 für das erste Ausführungsbeispiel gezeigt ist, im Zentralbereich zwischen angrenzenden Schwachstellen die größte Höhe besitzen. Von diesen Bereichen der größten Erhöhung fallen die Erhebungen in entsprechender Weise wie bei dem Beispiel von Fig. 2 zu den angrenzenden Schwachstellen ab, denen sie sich in jeweils flachem Winkel annähern. Hierbei kann die konvex/konkav gekrümmte Wölbung in entsprechender Weise vorgesehen sein, wie bei Fig. 2, wobei sich die konkaven Wölbungsbereiche sowohl an die Schwachstellen entlang der Kreislinien 41,43,45,47,49,51 annähern als auch an die radial verlaufenden Schwachstellen 95.

Anstelle der in den Figuren gezeigten, gewölbten Formgebung können andere gewölbte Formen oder aus gewölbten Bereichen und ebenen Flächenbereichen kombinierte Formgebungen vorgesehen sein, wobei jedoch jeweils die Annäherung an die jeweils angrenzenden Schwachstellen in flachen Winkeln erfolgt. Es ist auch nicht erforderlich, daß bei Ausführungsbeispielen, bei denen, entsprechend Fig. 4, quer zu den Kreislinien verlaufende zusätzliche Schwachstellen vorgesehen sind, diese in solcher Anzahl vorgesehen sind, wie in Fig. 4 gezeigt. Auch brauchen solche quer verlaufenden Schwachstellen sich nicht über sämtliche Ringbereiche hinweg zu erstrecken und können einen von dem sternförmigen oder radialen Verlauf abweichenden Verlauf besitzen. Die in den Fig. 3 und 4 dargestellten Filmgelenke als Schwachstellen sind der Einfachheit halber als konzentrische Kreise gleichen Abstands zueinander wiedergegeben. Wie die Darstellung nach der Fig.2 zeigt, sind aber die Abstände unterschiedlich, insbesondere von außen nach innen zur Membranmitte hin zunehmend.

Als Werkstoff für die Membran 3 kommen vorzugsweise gasdichte Monolayer-Kunststoffe in Betracht, beispielsweise Polyamid, etwa PA6, ein Polyamid-Blend, etwa PA-Polyolefin, oder Polyethylentherephthalat oder Polyethylennaphthalat oder Polyvinlidenchlorid. Es versteht sich jedoch, daß auch andersartige Materialien zur Herstellung der Membran vorgesehen sein können. Der Krümmungsradius für die konkaven Schwachstellen ist kleiner als der Krümmungsradius für die konvexen Erhebungen; insofern sind diese weniger stark gekrümmt als die benachbart liegenden Schwachstellen.

## Patentansprüche

1. Hydropneumatischer Druckspeicher mit einem Speichergehäuse (1) und einer darin befindlichen, ein bewegliches Trennelement zwischen einem ersten Raum, insbesondere Gasraum (7), und einem zweiten Raum, insbesondere-Flüssigkeitsraum (5), bildenden Membran (3), die mehrere Ringbereiche (31,33,35,37,39) aufweist, die über ringförmige, in der Art von Gelenken wirkende Schwachstellen (61,63,65,67,69,71) miteinander verbunden sind, wobei die Ringbereiche (31,33,35,37,39) an der von der Wand des Speichergehäuses (1) abgewandten Innenseite der Membran (3) Erhebungen (81,83,85,87,89) aufweisen, die (81, 83, 85, 87, 89) im Zentralbereich zwischen benachbarten Schwachstellen die größte, die Wandstärke der Membran (3) vergrößernde Höhe und eine zu diesen Schwachstelien hin jeweils abfallende und zumindest in Teilbereichen konvexe Form (91,93) besitzen, **dadurch gekennzeichnet, daß** die Erhebungen (81,83,85,87,89) zumindest in dem an die benachbarten Schwachstellen (61,63,65,67,69,71) angrenzenden Bereich zu der auf die gestreckte Form der Membran (3) bezogenen Tangentialebene der betreffenden Schwachstellen (61,63,65,67,69,71) zu diesen unter einem flachen Winkel abfallen, der weniger als 20° beträgt.

2. Druckspeicher nach Anspruch 1, **dadurch gekennzeichnet, daß** die Schwachstellen (61,63,65,67,69,71) eine konkave Form besitzen und daß bei der Membran (3) eine alternierende Abfolge von konvexen mit konkaven Bereichen gegeben ist.

3. Druckspeicher nach Anspruch 1 oder 2, **dadurch gekennzeichnet, daß** die Membran (3) in ihrer Ausgangsstellung entlang ihrer äußeren Oberfläche eine stetige und im wesentlichen gleichförmige Krümmung besitzt.

4. Druckspeicher nach Anspruch 3, **dadurch gekennzeichnet, daß** die Membran (3) in ihrer Ausgangsstellung in der Art einer Halbkugel ausgebildet ist.

5. Druckspeicher nach einem der Ansprüche 1 bis 4, **dadurch gekennzeichnet, daß** der flache Winkel ≤ 15°ist.

6. Druckspeicher nach einem der Ansprüche 1 bis 5, **dadurch gekennzeichnet, daß** die Membran (3) einen kreisrunden Querschnitt aufweist und die Ringbereiche (31,33,35,37,39) konzentrisch zueinander angeordnet und durch Kreislinien bildende Schwachstellen (61,63,65,67, 69,71) begrenzt sind und daß zumindest ein Teil der Ringbereiche (31,33,35,37,39) durch zu diesen Kreislinien quer verlaufende Schwachstellen (95) unterteilt ist.

7. Druckspeicher nach einem der Ansprüche 1 bis 6, **dadurch gekennzeichnet, daß** die Membran (3) aus einem gasdichten Monolayer-Kunststoff gebildet ist.

8. Druckspeicher nach Anspruch 7, **dadurch gekennzeichnet, daß** als. Werkstoff für die Membran (3) ein Polyamid, z.B. PA6, ein Polyamid-Blend, z.B. PA-Pofyolefin, oder Polyethylentherephthalat oder Polyethylennaphthafat oder Polyvinylidenchlorid vorgesehen ist.

## Claims

1. Hydro-pneumatic pressure store with a store housing (1) and a movable separation element between a first chamber, especially a gas chamber (7), and a second chamber, especially a liquid chamber (5), located within the same, whereby the same form a membrane (3) which incorporates several annular spaces (31, 33, 35, 37, 39) which are connected with one another via annular weak points (61, 63, 65, 67, 69, 71) which act like joints, whereby the annular spaces (31, 33, 35, 37, 39) incorporate elevations (81, 83, 85, 87, 89) on the internal side of the membrane (3) that faces away from the wall of the store housing (1), whereby the same elevations (81, 83, 85, 87, 89) take at least in part a convex form (91, 93) within the central area between adjacent weak points and between the greatest height that increases the wall thickness of the membrane (3) and the areas leading towards the said weak points, **characterised in that** the elevations (81, 83, 85, 87, 89) decline towards a tangential plane of the relevant weak points (61, 63, 65, 67, 69, 71) related to the elongated form of the membrane (3) at least within the area adjacent to the neighbouring weak points (61, 63, 65, 67, 69, 71) at a flat angle of less than 20° in relation to the same.

2. Pressure store according to Claim 1, **characterised in that** the weak points (61, 63, 65, 67, 69, 71) take on a concave form and **in that** the membrane (3) incorporates an alternating sequence of convex and concave areas.

3. Pressure store according to Claim 1 or 2, **characterised in that** the membrane (3) incorporates a continuous and substantially uniform arc in its starting position along its external surface.

4. Pressure store according to Claim 3, **characterised in that** the membrane (3) is formed hemispherically in its starting position.

5. Pressure store according to one of the preceding Claims 1 to 4, **characterised in that** the flat angle is ≤ 15°.

6. Pressure store according to one of the preceding Claims 1 to 5, **characterised in that** the membrane (3) incorporates a circular cross-section, and **in that** the annular spaces (31, 33, 35, 37, 39) are positioned concentrically in relation to one another and enclosed by weak points (61, 63, 65, 67, 69, 71) forming circular lines, and **in that** at least a part of the annular spaces (31, 33, 35, 37, 39) is subdivided by weak points (95) extending across these said circular lines.

7. Pressure store according to one of the preceding Claims 1 to 6, **characterised in that** the membrane (3) is constructed from a gas-tight synthetic monolayer material.

8. Pressure store according to Claim 7, **characterised in that** the material for the membrane (3) consists of a polyamide, for example PA6, a polyamide blend, for example PA-polyolefin, or polyethylenetherephtalate, or polyethylenenaphthalate, or polyvinylidenchloride.

## Revendications

1. Accumulateur de pression hydropneumatique, comprenant une enveloppe d'accumulateur (1) et une membrane (3) située à l'intérieur, formant un élément de séparation mobile entre un premier espace, en particulier espace de gaz (7), et un deuxième espace, en particulier espace de liquide (5), ladite membrane présentant plusieurs zones annulaires (31, 33, 35, 37, 39) qui sont reliées entre elles par l'intermédiaire de points faibles (61, 63, 65, 67, 69, 71) agissant à la manière d'articulations, les zones annulaires (31, 33, 35, 37, 39) présentant, sur la face intérieure de la membrane (3) opposée à la paroi de l'enveloppe de l'accumulateur (1), des élévations (81, 83, 85, 87, 89) qui possèdent la plus grande hauteur, augmentant l'épaisseur de paroi de la membrane (3,) dans la zone centrale entre des points faibles voisins et une forme (91, 93) diminuant en direction de ces points faibles et convexe au moins dans des zones partielles, **caractérisé en ce que** les élévations (81, 83, 85, 87, 89), au moins dans la zone adjacente aux points faibles voisins (61, 63, 65, 67, 69, 71) diminuent par rapport au plan tangentiel des points faibles concernés (61, 63, 65, 67, 69, 71) rapporté à la forme étendue de la membrane (3) en formant un angle plan qui est inférieur à 20°.

2. Accumulateur de pression selon la revendication 1, **caractérisé en ce que** les points faibles (61, 63, 65, 67, 69, 71) possèdent une forme concave et qu'il existe pour la membrane (3) une succession alternée de zones convexes et de zones concaves.

3. Accumulateur de pression selon la revendication 1 ou 2, **caractérisé en ce que** la membrane (3) possède, dans sa position initiale, le long de sa surface extérieure une courbure continue essentiellement uniforme.

4. Accumulateur de pression selon la revendication 3, **caractérisé en ce que** la membrane (3) est formée, dans sa position initiale, à la manière d'une hémisphère.

5. Accumulateur de pression selon l'une quelconque des revendications 1 à 4, **caractérisé en ce que** l'angle plan est ≤ 15°.

6. Accumulateur de pression selon l'une quelconque des revendications 1 à 5, **caractérisé en ce que** la membrane (3) présente une section circulaire et les zones annulaires (31, 33, 35, 37, 39) sont disposées de manière concentrique les unes par rapport aux autres et sont délimitées par des points faibles (61, 63, 65, 67, 69, 71) formant des lignes circulaires et **en ce qu'**au moins une partie des zones annulaires (31, 33, 35, 37, 39) est divisée par des points faibles (95) s'étendant transversalement à ces lignes circulaires.

7. Accumulateur de pression selon l'une quelconque des revendications 1 à 6, **caractérisé en ce que** la membrane (3) est formée par une matière plastique monocouche étanche aux gaz.

8. Accumulateur de pression selon la revendication 7, **caractérisé en ce qu'**il est prévu, comme matière pour la membrane (3), un polyamide, tel que le PA6, un mélange de polyamide, tel que le polyoléfine-polyamide ou le polytéréphtalate d'éthylène ou le naphtalate de polyéthylène ou le chlorure de polyvinylidène.
